# EUROPÄISCHE PATENTSCHRIFT

(11) **EP 3 259 393 B1**
(45) Veröffentlichungstag und Bekanntmachung des Hinweises auf die Patenterteilung: **14.08.2019**
(21) Anmeldenummer: 16715235.4
(22) Anmeldetag: 19.02.2016
(51) Int. Cl.: D05B 27/00, D05B 35/10

(54) **NÄHMASCHINE**
SEWING MACHINE
MACHINE À COUDRE

(30) Priorität: 19.02.2015 DE 102015102342
(43) Veröffentlichungstag der Anmeldung: 27.12.2017
(73) Patentinhaber: Vetron Typical Europe GmbH, 67661 Kaiserslautern (DE); FAURECIA Sièges d'Automobile, 92000 Nanterre (FR)
(72) Erfinder: LABES, Holger, 67655 Kaiserslautern (DE); DINGES, Harald, 67659 Kaiserslautern (DE)
(74) Vertreter: Wolf, Michael
(86) Internationale Anmeldenummer: PCT/DE2016/100075
(87) Internationale Veröffentlichungsnummer: WO 2016/131447

(56) Entgegenhaltungen:
- EP-A1- 0 166 146
- EP-A1- 2 586 897
- WO-A1-97/20093
- GB-A- 1 153 435
- GB-A- 1 239 980
- US-A- 4 100 864
- US-B1- 8 850 999

## Beschreibung

Die Erfindung betrifft eine Nähmaschine gemäß dem Oberbegriff des Patentanspruchs 1.

Eine Nähmaschine der eingangs genannten Art ist aus dem Patentdokument DE 39 17 120 A1 bekannt. Diese Nähmaschine besteht aus einer horizontalen Auflagefläche für zwei übereinander liegende, mit der Nähmaschine zusammenzunähende und Kanten aufweisende Materialbahnen, wobei zur Kantenausrichtung der Materialbahnen zueinander unterhalb der Auflagefläche ein unteres Führungselement bzw. Führungsrad für die untere Materialbahn und oberhalb der Auflagefläche ein oberes Führungselement bzw. Führungsrad für die obere Materialbahn vorgesehen sind, wobei die Führungsräder jeweils um eine Drehachse drehbar gelagert sind.

Eine Nähmaschine der oben genannten Art dient insbesondere dazu, Materialbahnen zusammen zu nähen, die gemeinsam nach dem Zusammennähen eine dreidimensionale Form aufweisen, wie zum Beispiel Sitzbezüge von Kraftfahrzeugen. Dabei werden zwei zueinander nicht konkruente Materialbahn aufeinander gelegt, und zwar so, dass die Kanten der beiden Materialbahnen im Bereich der Nadel exakt aufeinander liegen. Während des Nähvorgangs wird dann mit Hilfe von die Kanten überwachenden Kameras und einer entsprechenden auf die Führungsräder einwirkenden Regelung automatisch dafür gesorgt, dass die dem Stichbereich zuzuführenden Materialbahnen so zueinander verschoben werden, dass schließlich die Kanten im Bereich der Nadel exakt aufeinander liegen und in dieser Position zusammen genäht werden können. Bei Nähmaschinen, die diese Führungsräder nicht aufweisen, muss die Ausrichtung der Materialbahnkanten per Hand, also manuel, erfolgen.

Der Erfindung liegt die Aufgabe zugrunde, eine Nähmaschine der eingangs genannten Art zu verbessern. Insbesondere soll eine Nähmaschine geschaffen werden, bei der die mechanische Belastung der Materialbahnen durch die Führungselemente möglichst gering ist.

Diese Aufgabe ist mit einer Nähmaschine der eingangs genannten Art durch die im Kennzeichen des Patentanspruchs 1 aufgeführten Merkmale gelöst.

Nach der Erfindung ist also vorgesehen, dass die Drehachsen der Führungselemente senkrecht zur Auflagefläche verlaufend angeordnet sind und dass das Führungselement mindestens als Teilring rund um seine Drehachse ausgebildet ist.

Mit anderen Worten zeichnet sich die erfindungsgemäße Lösung somit insbesondere dadurch aus, dass die Drehachsen der Führungselemente nicht mehr - wie beim eingangs genannten Stand der Technik - parallel zur Nährichtung bzw. zur Auflagefläche, sondern nunmehr bei horizontaler Auflagefläche vertikal bzw. senkrecht zu dieser verlaufend angeordnet sind, wobei besonders bevorzugt vorgesehen ist, dass die Drehachsen der beiden Führungselemente auf einer Linie liegen.

Durch die im Kennzeichen des Patentanspruchs 1 definierte Maßgabe ist es möglich, die nunmehr im wesentlichen parallel zur Auflagefläche angeordneten Führungselemente deutlich größer als die eingangs genannten, senkrecht zur Auflagefläche angeordneten Führungsräder auszubilden, was den Vorteil hat, dass die jeweilige Kontaktfläche zwischen dem Führungselement und der Materialbahn vergrößert werden kann, was, wie weiter unten noch genauer beschrieben wird, material- bzw. oberflächenschonend wirkt. Außerdem kann aufgrund des deutlich vergrößerten Klemmbereichs der Führungselemente besser gewährleistet werden, dass diese nicht ins Leere greifen, was beim eingangs genannten Stand der Technik aufgrund des eher punktuellen Klemmbereichs bei entsprechend ungünstiger Materialbahnzuführung durchaus geschehen kann.

Andere vorteilhafte Weiterbildungen ergeben sich aus den abhängigen Patentansprüchen.

Der Vollständigkeit halber wird noch auf die Patentdokumente DE 17 85 078 A1, DE 36 32 757 A1, DE 41 18 118 A1 und EP 2 586 897 A1 verwiesen:
Aus der aus dem Jahr 1968 stammenden DE 17 85 078 A1 bzw. deren Parallelanmeldung GB 1 239 980 A ist eine Nähmaschine bekannt, bei der unterhalb der sogenannten Stichplatte ein translatorisch beweglicher Transporteur und oberhalb der Stichplatte eine um eine vertikal orientierte Drehachse drehbare Druckplatte vorgesehen ist.

Aus der rund 30 Jahre jüngeren DE 36 32 757 A1 ist eine Nähmaschine bekannt (vergleiche dort das zweite Ausführungsbeispiel), bei der oberhalb der Stichplatte eine um zwei senkrecht zueinander stehende Drehachsen verschwenkbare Obertransportrolle und unterhalb der Stichplatte ein um zwei schräg zueinander stehende Drehachsen verschwenkbares Schiebrad vorgesehen ist.

Aus der DE 41 18 118 A1 ist eine Nähmaschine mit einer optischen Einrichtung zur Kantenerkennung bekannt.

Aus der EP 2 586 897 A1 ist schließlich eine Nähmaschine mit zwei kugelförmigen Führungselementen bekannt, deren Hauptdrehachsen parallel zur Auflagefläche verlaufend ausgebildet sind.

Die erfindungsgemäße Nähmaschine einschließlich ihrer vorteilhaften Weiterbildungen gemäß der abhängigen Patentansprüche wird nachfolgend anhand der zeichnerischen Darstellung eines bevorzugten Ausführungsbeispiels näher erläutert.

Es zeigt
- Figur 1: in Seitenansicht, teilweise geschnitten die erfindungsgemäße Nähmaschine mit den beiden, die Materialbahnen zwischen sich einklemmenden Führungselementen;
- Figur 2: in Seitenansicht die Nähmaschine gemäß Figur 1 mit die Materialbahnen nicht zwischen sich einklemmenden Führungselementen;
- Figur 3: perspektivisch als Teilansicht die beiden Führungselement mit ihren Antrieben; und
- Figur 4: perspektivisch die gesamte Nähmaschine mit den beiden erfindungsgemäßen Führungselementen, wobei nur das obere sichtbar ist.

Die in den Figuren dargestellte Nähmaschine besteht zunächst in bekannter Weise aus einer horizontal verlaufenden Auflagefläche 1 für zwei übereinander liegende, mit der Nähmaschine zusammenzunähende und Kanten aufweisende Materialbahnen (zum Beispiel Stoff oder Leder), wobei zur Kantenausrichtung der Materialbahnen zueinander unterhalb der Auflagefläche 1 ein unteres Führungselement 2 für die untere Materialbahn und oberhalb der Auflagefläche 1 ein oberes Führungselement 3 für die obere Materialbahn vorgesehen sind, wobei die Führungselemente 2, 3 jeweils um eine Drehachse 2.1, 3.1 drehbar gelagert sind. Bezüglich der genannten Kantenausrichtung ist dabei vorgesehen, dass diese als Verschiebung einer oder beider Materialbahnen in einer zur Auflagefläche 1 parallelen Ebene erfolgt.

Wesentlich für die erfindungsgemäße Nähmaschine ist nun, dass die Drehachsen 2.1, 3.1 der Führungselemente 2, 3 senkrecht zur Auflagefläche 1 verlaufend angeordnet sind und dass das Führungselement 2, 3 mindestens als Teilring rund um seine Drehachse 2.1, 3.2 ausgebildet ist. Wie eingangs erläutert, kann auf diese Weise das Material während der Kantenausrichtung geschont werden. Die erfindungsgemäße Nähmaschine weist aber auch noch eine Reihe anderer Vorteile auf, auf die nachfolgend im Detail eingegangen wird.

So ist besonders bevorzugt vorgesehen, dass mindestens eines der Führungselemente 2, 3 zum Festklemmen der Materialbahnen vertikal verstellbar ausgebildet ist. In Bezug auf das in den Figuren dargestellte Ausführungsbeispiel ist insbesondere vorgesehen, dass das oberer Führungselement 3 beweglich und das untere Führungselement 2 zwar um seine Drehachse 2.1 drehbar, vertikal aber fixiert ausgebildet ist. Wie weiter unten noch erläutert wird, ergibt sich durch diese Maßgabe, dass die Materialbahnen zu bestimmten Zeitpunkten des Nähprozesses, und zwar insbesondere bei der Kantenausrichtung, zwischen den Führungselementen 2, 3 eingeklemmt sind (siehe hierzu Figur 1), zu anderen Zeitpunkten aber auch frei zwischen diesen verschoben werden können (siehe hierzu Figur 2).

Ferner ist besonders bevorzugt vorgesehen, dass das Führungselement 2, 3 mindestens als Teilring mit Abstand (Radius) von etwa 40 bis 80 mm rund um seine Drehachse 2.1, 3.2 ausgebildet ist. Diese Maßgabe führt dazu, dass die Materialbahnen großflächig manipuliert werden können, d. h. erfindungsgemäß steht eine wesentlich größere Kontaktfläche zwischen dem Führungselement 2, 3 und der Materialbahn als beim eingangs genannten Stand der Technik mit den beiden jeweils praktisch nur einen kleinen Punktkontakt realisierenden Führungsrädern zur Verfügung. Unter einem Teilring ist dabei im übrigen typischerweise ein kreis- bzw. kurvenförmiger Ring zu verstehen. In Betracht kommen aber auch Elemente, die mehreckig abgewinkelt ausgebildet sind und damit letztlich angenähert auch mindestens einen Teilring bilden.

Die Maßgabe "mindestens als Teilring" umfasst dabei insbesondere auch die Option, dass das Führungselement 2, 3 als sich über 360° erstreckender Vollring ausgebildet ist. Mit Abstand betrachtet, geht es bei dieser Differenzierung letztlich darum, wie groß der mit der Materialbahn in Kontakt stehende Kreisbogen tatsächlich ist, wobei es auch möglich ist, dass der Kontakt zwischen der Materialbahn und dem Führungselement - je nach Gestaltung des Führungselements 2, 3 - abschnittsweise unterbrochen ist (nicht extra dargestellt), d. h. auch umfasst ist zum Beispiel ein Führungselement 2, 3, dass zwar insgesamt einen Vollring bildet, aber nur auf einem Kreisbogenabschnitt von 180° in Kontakt mit der Materialbahn steht und insofern von der Kontaktfläche her betrachtet eher als Teilring zu bewerten ist. Ist insgesamt nur ein Teilring mit einem Kreisbogen von zum Beispiel 180° vorgesehen, so kann es darüber hinaus auch so sein, dass dieser Teilring zum Beispiel nur mit drei Stellen seines Kreisbogens in Kontakt mit der Materialbahn steht. Hier sind dann natürlich insbesondere der Anfang, das Ende und zum Beispiel ein mittlerer Abschnitt des Kreisbogens als Kontaktfläche vorgesehen, d. h. ausschlaggebend ist letztlich in welchem Winkel der Anfangspunkt und der Endpunkt des Kreisbogens zueinander angeordnet sind. Erfindungsgemäß beträgt dieser Winkel zwischen einem Anfangs- und einem Endpunkt vorzugsweise mindestens 60°, und noch bevorzugter mindestens 90° oder mehr, wobei, wie beschrieben, dazwischen auch Bereiche vorhanden sein können, an denen das Führungselement keinen Kontakt zur Materialbahn hat.

Von der Führung der Materialbahnen ausgehend betrachtet, ist in diesem Kontext weiterhin bevorzugt vorgesehen, dass mindestens ein Führungselement 2, 3, vorzugsweise das obere Führungselement 3, zur Abführung der zusammengenähten Materialbahnen einen Freibereich aufweist. Dabei ist besonders bevorzugt vorgesehen, dass der Freibereich wahlweise als ein eine behinderungsfreie Abfuhr der Materialbahnen gewährleistender Teil des Führungselements 2, 3 oder als Ausnehmung am Führungselement 2, 3 ausgebildet ist. In anderen Worten ausgedrückt ist somit vorgesehen, dass zusammengenähte Materialbahnen wahlweise über einen eine behinderungsfreie Abfuhr der Materialbahnen gewährleistenden Freibereich an mindestens einem Führungselement 2, 3 oder über einen als Ausnehmung an mindestens einem Führungselement 2, 3 ausgebildeten Freibereich abgeführt werden.

Weiterhin ist in an sich bekannter Weise an der Nähmaschine eine optische Einrichtung 4 zur Kantenerkennung mit einem der Auflagefläche 1 zugeordneten Erfassungsbereich 5 vorgesehen. Dank der in diesem Kontext vorgesehenen erfindungsgemäßen Ausbildung des Führungselements 2, 3 als (mindestens) Teilring, ergibt sich, dass das Führungselement 2, 3 den Erfassungsbereich 5 freilassend umschließt, d. h. dieser bleibt trotz der Führungselement 2, 3 für die Kantenerfassung bzw. für die optische Einrichtung 4, die vorzugsweise sowohl aus einer oberhalb als auch aus einer unterhalb der Auflagefläche 1 angeordneten Kamera 4.2 besteht, gut sicht- bzw. erfassbar.

Weiterhin ist, wie in den Figuren dargestellt, besonders bevorzugt vorgesehen, dass die optische Einrichtung 4 ein im Kantenbereich zwischen den Materialbahnen positioniertes, sowohl in Richtung der oberen als auch in Richtung der unteren Materialbahn strahlendes Leuchtelement 4.1 umfasst. Dieses mit den genannten Kameras 4.2 zusammenwirkende Leuchtelement 4.1, das man auch als Gegenlichtquelle bezeichnen kann, ist dabei insbesondere plattenförmig, und vorzugsweise dünner als eine maximal für die Nähmaschine zulässige Materialbahnstärke, ausgebildet.

Wie besonders gut aus Figur 3 ersichtlich, ist das untere Führungselement 2 vorzugsweise als Vollring und das obere Führungselement 3 vorzugsweise als Teilring ausgebildet. Dabei sind der Teilring und der Vollring im wesentlichen durchmessergleich und/oder jedenfalls teilweise kongruent zueinander ausgebildet, um die Materialbahnen gut zwischen sich einklemmen zu können.

Weiterhin ist vorgesehen, dass das untere, als Vollring ausgebildete Führungselement 2 über mindestens drei (dargestellt sind vier) an seinem Umfang, vorzugsweise seinem Außenumfang, angreifende Lagereinrichtungen 10 drehbar gelagert ist.

Wie oben bereits erwähnt, ist der Vollring bei der dargestellten Ausführungsform nicht vertikal verstellbar. Dies könnte bei Bedarf aber durch eine entsprechende Ausbildung der Lagereinrichtungen 10 realisiert werden.

Ferner ist vorgesehen, dass das obere Führungselement 3 zwischen der Drehachse 3.1 und dem Teilring mindestens ein den entsprechenden Radius überbrückendes Verbindungselement 11, vorzugsweise einen Verbindungssteg, aufweist.

Noch etwas genauer betrachtet, ist in zunächst an sich bekannter Weise vorgesehen, dass die Nähmaschine einen vertikal beweglichen, jedenfalls zeitweise (nämlich bei der Kantenausrichtung) mit der oberen Materialbahn in Kontakt bringbaren Haltefuß 6 (auch Drückerfuß genannt) aufweist. Wie in den Figuren dargestellt, ist dabei besonders bevorzugt vorgesehen, dass der Haltefuß 6 die Drehachse 3.1 für das obere Führungselement 3 bildet.

Um auch im übrigen eine technisch unkomplizierte Lösung für die Kantenausrichtung realisieren zu können, ist mindestens eines der Führungselemente 2, 3 mit einer Verzahnung 7 versehen. Diese Verzahnung 7 ist dabei besonders bevorzugt an einer vertikal orientierten Umfangsseite des Führungselements 2, 3 angeordnet. Noch etwas genauer betrachtet, ist insbesondere mit Verweis auf Figur 3 vorgesehen, dass die Verzahnung 7 am unteren Führungselement 2 an dessen Innen- und am oberen Führungselement 3 an dessen Außenumfang angeordnet ist.

Ferner ist zum Antrieb der Führungselemente 2, 3 je ein mit der Verzahnung 7 zusammenwirkendes, motorgetriebenes Zahnrad 8 vorgesehen. Dieses wirkt gemäß Figur 3 am unteren Führungselement 2 mit dessen Innen- und am oberen Führungselement 3 mit dessen Außenverzahnung zusammen. Dabei ist eine Drehachse des Zahnrades 8 parallel zur Drehachse 2.1, 3.1 des Führungselements 2, 3 verlaufend ausgebildet. Außerdem ist das das obere Führungselement 3 antreibende Zahnrad 8 mindestens teilweise oberhalb der Auflagefläche 1 angeordnet. Die beiden Motoren sind, genau wie auch die optische Einrichtung 4, mit einer nicht extra dargestellten Regelungseinrichtung der Nähmaschine verbunden.

Um zu gewährleisten, dass die Materialbahnen in Klemmposition nicht von den Führungselementen 2, 3 abrutschen können, ist insbesondere wieder mit Verweis auf Figur 3 vorgesehen, dass mindestens eines der beiden Führungselemente 2, 3 eine parallel zur Auflagefläche 1 verlaufende Materialbahnkontaktfläche 9 aufweist. Diese ist mindestens teilweise aufgerauht, vorzugsweise geriffelt oder dergleichen, ausgebildet.

Weiterhin ist in an sich bekannter Weise neben dem bereits genannten Haltefuß 6 ein vertikal beweglicher, zumindest zeitweise (nämlich beim Stichvorgang) mit der oberen Materialbahn in Kontakt bringbarer, so genannter Schiebefuß 12 vorgesehen, wobei diesem Schiebefuß 12 oberhalb der Auflagefläche 1 eine insbesondere vertikal auf und ab bewegliche Nadel 13 und unterhalb der Auflagefläche 1 ein die Nadel 13 zeitweilig aufnehmendes bzw. umschließendes Transportelement 14 (auch Transporteur genannt) zugeordnet ist. Gemäß der dargestellten, besonders bevorzugten Ausführungsform ist der Schiebefuß 12 dabei erfindungsgemäß in einem Bereich zwischen dem Haltefuß 6 und dem oberen Führungselements 3 angeordnet. Dabei kann es allerdings auch vorteilhaft sein, dass der Schiebefuß 12 ausgehend von der Nadel 13 bis in einen Bereich hinter den Haltefuß 6 erstreckt ausgebildet ist, um zu gewährleisten, dass auch bereits zusammengenähte und gegebenenfalls aufgrund ihres Eigengewichts eine seitliche Abrutschneigung habende Materialbahnen weiter geradlinige bzw. geradeaus transportiert werden.

Die erfindungsgemäße Nähmaschine, die in anderen Worten formuliert dazu dient, zwei übereinander liegende und Kanten aufweisende Materialbahnen zusammen zu nähen, funktioniert wie folgt:
Figur 4 zeigt perspektivisch die erfindungsgemäße Nähmaschine, mit der zwei Materialbahnen zusammengenäht werden sollen. Dabei weist, auch wenn dies aus Figur 4 nicht eindeutig hervor geht, die untere Materialbahn, also die, die direkt auf der Auflagefläche 1 aufliegt, zum Bespiel eine geradlinige Kante auf. Die oben aufliegende Materialbahn weist dagegen zum Beispiel eine kurvenförmige Kante auf.

Mit der Nähmaschine sollen nun die Kanten der beiden Materialbahnen zusammen genäht werden. Dazu ist es im Prinzip erforderlich, dass die Lage der Kanten der beiden Materialbahnen nach jedem Stich kontrolliert und erforderlichenfalls korrigiert wird. Diese Korrektur erfolgt mit den erfindungsgemäß ausgebildeten Führungselementen 2, 3.

Figur 2 zeigt hierzu einen Zeitpunkt, bei der die Nadel 13 beide Materialbahnen durchdringt. Der Schiebefuß 12 drückt die obere Materialbahn gegen die untere Materialbahn, die sich ihrerseits an dem Transportelement 14 abstützt. Das Führungselement 3 ist mit Hilfe des Haltefußes 6 in eine obere Position gebracht, so dass die Materialbahnen nicht zwischen den Führungselementen 2, 3 eingeklemmt sind. Außerdem ist aus den Figuren 2 und 4 ersichtlich, wie das erfindungsgemäße Lichtelement 4.1 zwischen den Materialbahnen eingebracht ist, wobei darauf hingewiesen wird, dass in Figur 4 links unterhalb des oberen Führungselements 3 nicht etwa das untere Führungselement 2, sondern ein Ende eines Trägerelements zu sehen ist, an dem auch das Lichtelement 4.1 befestigt und das auch im Bereich des Zahnrades 8 zu erkennen ist.

Spätestens in dem Moment, an dem die Nadel 13 in Figur 2 aus den Materialbahnen gezogen wird, werden die beiden Führungselemente 2, 3 zusammengepresst, um die Materialbahnen gegeneinader zu drücken. Über die optische Einheit 4 ist der Regelungseinrichtung bekannt, um welchen Winkel die Führungselement 2, 3 mit Hilfe der Zahnräder 8 verdreht werden müssen, damit die Kanten der beiden Materialbahnen auch beim nächsten Einstich der Nadel 13 zueinander fluchten. Sobald das entsprechende Steuersignal an die Motoren und damit an die Führungselemente 2, 3 gesandt wurde, bewirken diese die gewünschte Kantenausrichtung, und zwar, wie oben bereits erläutert, auf Grundlage großflächiger Berührungen der Materialbahnen, wobei gleichzeitig dank dieser Gestaltung der Führungselement 2, 3 dafür gesorgt ist, dass die optische Einheit 4 im entscheidenen Nahbereich zur Nadel 13 ungestört von den Bauteilen für die Kantenausrichtung arbeiten kann.

### Bezugszeichenliste

- 1: Auflagefläche
- 2: unteres Führungselement
- 2.1: Drehachse des unteren Führungselements
- 3: oberes Führungselement
- 3.1: Drehachse des oberen Führungselements
- 4: optische Einrichtung
- 4.1: Leuchtelement
- 4.2: Kamera
- 5: Erfassungsbereich
- 6: Haltefuß
- 7: Verzahnung
- 8: Zahnrad
- 9: Materialbahnkontaktfläche
- 10: Lagereinrichtung
- 11: Verbindungselement
- 12: Schiebefuß
- 13: Nadel
- 14: Transportelement

## Patentansprüche

1. Nähmaschine, umfassend eine Auflagefläche (1) für zwei übereinander liegende, mit der Nähmaschine zusammenzunähende und Kanten aufweisende Materialbahnen, wobei zur Kantenausrichtung der Materialbahnen zueinander unterhalb der Auflagefläche (1) ein unteres Führungselement (2) für die untere Materialbahn und oberhalb der Auflagefläche (1) ein oberes Führungselement (3) für die obere Materialbahn vorgesehen sind, wobei die Führungselemente (2, 3) jeweils um eine Drehachse (2.1, 3.1) drehbar gelagert sind,
**dadurch gekennzeichnet,**
**dass** die Drehachsen (2.1, 3.1) der Führungselemente (2, 3) senkrecht zur Auflagefläche (1) verlaufend angeordnet sind und dass das Führungselement (2, 3) mindestens als Teilring rund um seine Drehachse (2.1, 3.1) ausgebildet ist.

2. Nähmaschine nach Anspruch 1,
**dadurch gekennzeichnet,**
**dass** mindestens eines der Führungselemente (2, 3) zum Festklemmen der Materialbahnen vertikal verstellbar ausgebildet ist.

3. Nähmaschine nach Anspruch 2, wobei eine optische Einrichtung (4) zur Kantenerkennung mit einem der Auflagefläche (1) zugeordneten Erfassungsbereich (5) vorgesehen ist,
**dadurch gekennzeichnet,**
**dass** das mindestens als Teilring ausgebildete Führungselement (2, 3) den Erfassungsbereich (5) freilassend umschließend ausgebildet ist.

4. Nähmaschine nach einem der Ansprüche 1 bis 3,
**dadurch gekennzeichnet,**
**dass** das untere Führungselement (2) als Vollring und das obere Führungselement (3) als Teilring ausgebildet ist.

5. Nähmaschine nach einem der Ansprüche 1 bis 4, wobei ein vertikal beweglicher, zeitweise mit der oberen Materialbahn in Kontakt bringbarer Haltefuß (6) vorgesehen ist,
**dadurch gekennzeichnet,**
**dass** der Haltefuß (6) die Drehachse (3.1) für das obere Führungselement (3) bildet.

6. Nähmaschine nach einem der Ansprüche 1 bis 5,
**dadurch gekennzeichnet,**
**dass** das Führungselement (2, 3) mit einer Verzahnung (7) versehen ist.

7. Nähmaschine nach Anspruch 6,
**dadurch gekennzeichnet,**
**dass** die Verzahnung (7) an einer Umfangsseite des Führungselements (2, 3) angeordnet ist.

8. Nähmaschine nach Anspruch 6 oder 7,
**dadurch gekennzeichnet,**
**dass** zum Antrieb des Führungselements (2, 3) ein mit der Verzahnung (7) zusammenwirkendes, motorgetriebenes Zahnrad (8) vorgesehen ist.

9. Nähmaschine nach einem der Ansprüche 1 bis 8,
**dadurch gekennzeichnet,**
**dass** das Führungselement (2, 3) eine parallel zur Auflagefläche (1) verlaufende Materialbahnkontaktfläche (9) aufweist.

10. Nähmaschine nach einem der Ansprüche 1 bis 9,
**dadurch gekennzeichnet,**
**dass** mindestens ein Führungselement (2, 3) zur Abführung der zusammengenähten Materialbahnen einen Freibereich aufweist.

11. Nähmaschine nach Anspruch 10,
**dadurch gekennzeichnet,**
**dass** der Freibereich wahlweise als ein eine behinderungsfreie Abfuhr der Materialbahnen gewährleistender Teil des Führungselements (2, 3) oder als Ausnehmung am Führungselement (2, 3) ausgebildet ist.

## Claims

1. Sewing machine comprising a support surface (1) for two material webs which lie one above the other, which are to be sewn together by means of the sewing machine and which have edges, wherein a lower guide element (2) for the lower material web is provided below the support surface (1) and an upper guide element (3) for the upper material web is provided above the support surface (1) for alignment of the edges of the material webs with respect to one another, wherein the guide elements (2, 3) are each mounted rotatably about an axis of rotation (2.1, 3.1),
**characterized in that**
the axes of rotation (2.1, 3.1) of the guide elements (2, 3) are arranged to run perpendicularly to the support surface (1) and **in that** the guide element (2, 3) is configured at least as a subring around its axis of rotation (2.1, 3.1).

2. The sewing machine according to claim 1, **characterized in that** at least one of the guide elements (2, 3) is configured to be vertically adjustable for firmly clamping the material webs.

3. The sewing machine according to claim 2, wherein an optical device (4) is provided for edge detection with a detection range (5) assigned to the support surface (1), **characterized in that** the guide element (2, 3) configured at least as a subring is configured to surround and leave the detection range (5) free.

4. The sewing machine according to any one of claims 1 to 3, **characterized in that** the lower guide element (2) is configured as a full ring and the upper guide element (3) is configured as a subring.

5. The sewing machine according to any one of claims 1 to 4, wherein a vertically movable retaining foot (6) which can be temporarily brought in contact with the upper material web is provided, **characterized in that** the retaining foot (6) forms the axis of rotation (3.1) for the upper guide element (3).

6. The sewing machine according to any one of claims 1 to 5, **characterized in that** the guide element (2, 3) is provided with a toothed structure (7).

7. The sewing machine according to claim 6, **characterized in that** the toothed structure (7) is disposed on a circumferential side of the guide element (2, 3).

8. The sewing machine according to claim 6 or 7, **characterized in that** a motor-driven gear wheel (8) cooperating with the toothed structure (7) is provided for driving the guide element (2, 3).

9. The sewing machine according to any one of claims 1 to 8, **characterized in that** the guide element (2, 3) has a material web contact surface (9) running parallel to the support surface (1).

10. The sewing machine according to any one of claims 1 to 9, **characterized in that** at least one guide element (2, 3) has a free area for discharging the sewn material webs.

11. The sewing machine according to claim 10, **characterized in that** the free area is optionally built as a part of the guide element (2, 3), which allows an obstacle free discharge of the material webs, or as a recess at the guide element (2, 3).

## Revendications

1. Machine à coudre, comprenant une surface de support (1) pour deux bandes de matériau superposées, destinées à être cousues ensemble à l'aide de la machine à coudre et présentant des bords, dans laquelle, pour l'orientation des bords des bandes de matériau les uns par rapport aux autres, un élément de guidage inférieur (2) est prévu en dessous de la surface de support (1) pour la bande de matériau inférieure et un élément de guidage supérieur (3) est prévu au-dessus de la surface de support (1) pour la bande de matériau supérieure, dans laquelle les éléments de guidage (2, 3) sont montés de façon rotative respectivement autour d'un axe de rotation (2.1, 3.1),
**caractérisée en ce que**
les axes de rotation (2.1, 3.1) des éléments de guidage (2, 3) sont disposés de manière à s'étendre perpendiculairement à la surface de support (1) et **en ce que** l'élément de guidage (2, 3) est conçu au moins comme un anneau partiel autour de son axe de rotation (2.1, 3.1).

2. Machine à coudre selon la revendication 1,
**caractérisée en ce que**
au moins l'un des éléments de guidage (2, 3) est conçu de manière à pouvoir être placé verticalement pour serrer les bandes de matériau.

3. Machine à coudre selon la revendication 2, dans laquelle il est prévu un système optique (4) pour la détection des bords avec une région de détection (5) attribuée à la surface de support (1),
**caractérisée en ce que**
l'élément de guidage (2, 3) conçu au moins comme un anneau partiel est conçu de manière à entourer la région de détection (5) tout en la laissant libre.

4. Machine à coudre selon l'une des revendications 1 à 3,
**caractérisée en ce que**
l'élément de guidage inférieur (2) est conçu comme un anneau plein et l'élément de guidage supérieur (3) est conçu comme un anneau partiel.

5. Machine à coudre selon l'une des revendications 1 à 4, dans laquelle il est prévu un pied de maintien (6) déplaçable verticalement et apte à être mis temporairement en contact avec la bande de matériau supérieure,
**caractérisée en ce que**
le pied de maintien (6) forme l'axe de rotation (3.1) pour l'élément de guidage supérieur (3).

6. Machine à coudre selon l'une des revendications 1 à 5,
**caractérisée en ce que**
l'élément de guidage (2, 3) est pourvu d'une denture (7).

7. Machine à coudre selon la revendication 6,
**caractérisée en ce que**
la denture (7) est disposée sur un côté circonférentiel de l'élément de guidage (2, 3).

8. Machine à coudre selon la revendication 6 ou 7,
**caractérisée en ce que**
il est prévu une roue dentée (8) motorisée coopérant avec la denture (7) pour l'entraînement de l'élément de guidage (2, 3).

9. Machine à coudre selon l'une des revendications 1 à 8,
**caractérisée en ce que**
l'élément de guidage (2, 3) présente une surface de contact avec les bandes de matériau (9) s'étendant parallèlement à la surface de support (1).

10. Machine à coudre selon l'une des revendications 1 à 9,
**caractérisée en ce que**
au moins un élément de guidage (2, 3) présente une région libre pour l'évacuation des bandes de matériau assemblées.

11. Machine à coudre selon la revendication 10,
**caractérisée en ce que**
la région libre est conçue au choix comme une partie de l'élément de guidage (2, 3) garantissant une évacuation sans entrave des bandes de matériau au comme un évidement dans l'élément de guidage (2, 3).
